# EUROPÄISCHE PATENTSCHRIFT

(11) **EP 0 039 456 B1**
(45) Veröffentlichungstag und Bekanntmachung des Hinweises auf die Patenterteilung: **22.06.1983**
(21) Anmeldenummer: 81103112.9
(22) Anmeldetag: 24.04.1981
(51) Int. Cl.: C10B 25/16

(54) **Verkokungsofentür**
Coke-oven door
Porte pour four à coke

(30) Priorität: 06.05.1980 DE 3017205
(43) Veröffentlichungstag der Anmeldung: 11.11.1981
(73) Patentinhaber: Ateliers Louis Carton S.A., B-7500 Tournai (BE)
(72) Erfinder: Haaf, Friedhelm, D-5620 Velbert (DE)
(74) Vertreter: Tetzner, Volkmar, Dr.-Ing. Dr. jur.

## Beschreibung

Die Erfindung betrifft eine Verkokungsofentür mit einer als umlaufendes Profil ausgebildeten Dichtlamelle, die eine mit einer Schneide zur Anlage am Ofenrahmen kommende Dichtleiste und ein mit einem Schenkel annähernd rechtwinklig an die Dichtleiste anschließendes, mit einem anderen Schenkel an der Ofentür befestigtes Dichtblech enthält, ferner mit auf die Dichtleiste drückenden winkelförmigen Drucklaschen sowie mit zwischen den Drucklaschen und an der Ofentür befestigten Widerlagern angeordneten Druckfedern.

Es sind Verkokungsofentüren bekannt, bei denen die Abdichtung durch eine mit einer Schneide versehene Dichtlamelle erfolgt, die durch nachstellbare, jedoch im wesentlichen starre Spannelemente an den Ofenrahmen angedrückt wird (DE-B-1 149330, DE-B-1 267664, DE-U 1 967 236). Der grundsätzliche Nachteil dieser Ausführungen liegt im Fehlen einer selbsttätigen Anpassung der Dichtlamelle an temperaturbedingte Verformungen von Ofentür und Ofenrahmen.

Es sind weiterhin Verkokungsofentüren bekannt, bei denen die Dichtlamelle an mehreren Stellen des Umfangs der Ofentür durch Druckfedern an die Dichtungsfläche des Ofenrahmens angedrückt wird (DE-B-1034137, DE-A-27-55 020, FR-A- 22 19 214, GB-A- 737 580).

Bei einer bekannten Ausführung dieser Art (DE-B- 1 034 137) sind die Dichtlamelle und die unter der Wirkung der Druckfedern stehenden Drucklaschen mittels gesonderter Schrauben an der Ofentür befestigt. Dabei sind die winkelförmigen Drucklaschen am Ende ihres einen Schenkels angeschraubt und führen somit unter der Wirkung der Druckfedern eine Schwenkbewegung um diese Schraubbefestigungsstelle aus, wenn sie die Dichtlamelle bei Wärmedehnungen von Ofentür bzw. Ofenrahmen nachführen. Besonders bei größeren Auslenkungen der Drucklaschen wirken dabei die Druckkräfte nicht mehr genau in Richtung der Dichtleiste, was eine schlechte Abdichtung zur Folge haben kann. Nachteilig ist ferner der durch die gesonderte Schraubbefestigung von Dichtlamelle und Drucklaschen bedingte beträchtliche Montageaufwand.

Bei einer anderen bekannten Ausführung dieser Art (DE-A-27 55 020) sind zur Druckübertragung von den Druckfedern auf die mit einer Schneide versehene Dichtleiste Druckbolzen vorgesehen, die in am Umfang der Ofentür befestigten Führungszylindern gleitbeweglich sind. Die Dichtlamelle ist über gesonderte Schrauben an der Ofentür befestigt. Nachteilig ist auch bei dieser Ausführung die sehr umständliche Montage der Dichtlamelle und der zur Erzeugung des federnden Dichtungsdruckes dienenden Spanneinrichtungen.

Bei einer weiteren bekannten Ausführung (FR-A-2219214) ist das Dichtblech am Ofenrahmen mittels Spannplatten und Spannschrauben befestigt, wobei die Spannplatten jeweils mit einer oberen und einer unteren Führungsplatte verbunden sind, in denen ein unter der Wirkung einer Druckfeder stehender, auf das Dichtblech drückender Bolzen gleitbeweglich geführt ist. Zur Justierung der Spannplatte mit dem Federsystem dient eine weitere Spannschraube, die in einem Ansatz des Ofenrahmens gehaltert ist und mit der einen Führungsplatte in Eingriff steht. Der wesentliche Nachteil dieser Ausführung liegt in dem komplizierten Aufbau und in der umständlichen Montage.

Es ist schließlich eine Ausführung bekannt (GB-A-737 580), bei der eine einfache, gerade Dichtleiste an einigen Stellen des Umfanges der Ofentür durch Druckfedern angedrückt wird, die in hakenartigen Spanngliedern untergebracht sind und unter der Wirkung von in diese Spannglieder eingreifenden Stellschrauben stehen. Die Spannglieder sind hierbei gefedert am Ofenrahmen befestigt und drücken mit einem hakenförmigen Ansatz die Dichtleiste an den Ofenrahmen an. Nachteilig ist bei dieser Ausführung vor allem, daß die Dichtleiste nicht starr, sondern nur reibschlüssig am Ofenrahmen befestigt ist, wobei die Reibschlußverbindung auch nur so lose eingestellt werden darf, daß die Dichtleiste bei thermischen Verformungen von Ofentür und/oder Ofenrahmen unter der Wirkung der Druckfedern ihren Dichtungskontakt mit der Ofentür behält. Berücksichtigt man den rauhen Betrieb, dem derartige Verkokungsofentüren ausgesetzt sind, so besteht daher bei dieser Konstruktion die Gefahr, daß die Dichtleiste entweder zu lose oder zu fest am Ofenahmen gehaltert ist und demgemäß ihre Dichtfunktion nicht einwandfrei erfüllt.

Der Erfindung liegt daher die Aufgabe zugrunde, unter Vermeidung dieser Mängel der bekannten Ausführungen eine Verkokungsofentür der eingangs genannten Art zu schaffen, deren Dichtungseinrichtung auf besonders einfache Weise an der Ofentür angebracht werden kann und auch bei Wärmedehnungen eine einwandfreie Abdichtung zwischen Ofentür und Ofenrahmen gewährleistet.

Diese Aufgabe wird erfindungsgemäß dadurch gelöst, daß Hakenschrauben von T-förmigem Profil vorgesehen sind, die einen zur Halterung des Widerlagers und zur gleitbeweglichen Führung der Drucklasche dienenden ersten Bolzen aufweisen, ferner einen rechtwinklig zum ersten Bolzen angeordneten, zur Befestigung der Hakenschraube an der Ofentür dienenden zweiten Bolzen sowie einen in Verlängerung des ersten Bolzens vorgesehenen, zur Klemmbefestigung der Dichtlamelle an der Ofentür dienenden Klemmansatz.

Bei der erfindungsgemäßen Ausführung dienen dieselben Schrauben zur Festlegung der Dichtlamelle und der Drucklaschen an der Ofentür, ferner zur gleitbeweglichen Führung der Drucklaschen sowie zur Halterung des Widerlagers für die Druckfedern. Durch diese. mehrfache Funktion der Hakenschrauben wird der konstruktive Aufbau wesentlich vereinfacht und die Montage erheblich erleichtert, zumal in die Ofentür lediglich Löcher zur Aufnahme des zweiten Bolzens der Hakenschrauben gebohrt werden müssen. Die sehr kompakten Hakenschrauben können in der Werkstatt hergestellt werden.

Da die Drucklaschen auf dem ersten Schenkel der Hakenschrauben gleitbeweglich geführt sind, wirken sie - unabhängig von der Größe temperaturbedingter Auslenkungen - stets genau in Richtung der Dichtleiste, an der sie unter der Wirkung der Druckfedern anliegen. Dadurch ist auch bei größeren Wärmedehnungen eine stets einwandfreie Abdichtung zwischen Ofentür und Ofenrahmen gewährleistet.

Zweckmäßige Ausgestaltungen der Erfindung sind Gegenstand der Unteransprüche und werden im Zusammenhang mit der Beschreibung einiger Ausführungsbeispiele näher erläutert.

In der Zeichnung zeigen
Figur 1 einen waagerechten Schnitt durch eine erfindungsgemäße Verkokungsofentür,
Figur 2 einen Schnitt durch die für die Erfindung wesentlichen Teile der Verkokungsofentür gemäß einem ersten Ausführungsbeispiel,
Figur 3 eine teilweise geschnittene (gegenüber Fig. 2 um 90° gedrehte) Stirnansicht des Ausführungsbeispieles der Fig. 2 ;
Figuren 4-6 Schnittdarstellungen (entsprechend Fig. 2) von drei weiteren Ausführungsbeispielen der Erfindung ;
Figur 7 einen Schnitt durch die Dichtlamelle (und einen Teil der Drucklasche) in vergrößertem Maßstab.

Der Verkokungsofen gemäß Fig. 1 enthält einen Ofenrahmen 1, an dem eine Dichtlamelle 2 mit ihrer Dichtleiste 3 zur dichten Anlage kommt. Der Türkörper von U-förmigem Querschnitt besteht aus einer vorderen Platte 4 und seitlichen sowie oberen und unteren Wandungen 5. In den Wandungen 5 befinden sich Bohrungen, in denen - über den Umfang der Ofentür verteilt-Hakenschrauben 6 sitzen. Diese Hakenschrauben 6 dienen zur Befestigung der Dichtlamelle 2 an der Ofentür und dienen außerdem zur Halterung und Führung derjenigen Teile, die die Dichtleiste 3 in dichtender Anlage am Ofenrahmen 1 halten.

Die Fig. 2 und 3 zeigen ein erstes Ausführungsbeispiel der Erfindung im einzelnen. Die Hakenschraube 6 besitzt ein im wesentlichen T-förmiges Profil und besteht aus einem ersten Bolzen 7, einem rechtwinklig zum Bolzen 7 angeordneten zweiten Bolzen 8 sowie einem in Verlängerung des Bolzens 7 vorgesehenen Klemmansatz 9.

Der erste Bolzen 7 ist an seinem freien Ende mit Gewinde 10 versehen und trägt eine Stellmutter 11. Auf diesem Bolzen 7 ist verstellbar eine Winkellasche 12 angeordnet, die das Widerlager für eine Druckfeder 13 bildet.

Auf dem nicht mit Gewinde versehenen Teil des Bolzens 7 ist eine Drucklasche 14 gleitbeweglich geführt, auf der sich die Druckfeder 13 abstützt.

Die Drucklasche 14 weist einen buchsenförmigen Ansatz 15 auf, mit dem sie auf dem Bolzen 7 geführt ist.

Der rechtwinklig zum ersten Bolzen 7 angeordnete zweite Bolzen 8 der Hakenschraube 6 greift durch eine Bohrung 16 der seitlichen Wandung der Ofentür hindurch und trägt auf seinem mit Gewinde versehenen Ende eine Mutter 17.

Der in Verlängerung des Bolzens 7 angeordnete Klemmansatz 9 liegt mit seinem freien Ende an einer Flachleiste 18 auf, die ihrerseits auf der Dichtlamelle 2 aufliegt und diese an die Wandung 5 der Ofentür andrückt.

Die Dichtlamelle 2 enthält, wie bereits erwähnt, eine Dichtleiste 3, die mit einer Schneide zur Anlage am Ofenrahmen 1 kommt. Annähernd rechtwinklig an diese Dichtleiste 3 schließt sich ein Schenkel 19 an, der in einen weiteren, erneut um etwa 90° abgebogenen Schenkel 20 übergeht, der in der bereits erläuterten Weise durch den Klemmansatz 9 der Hakenschraube 6 zwischen der Flachleiste 18 und der Wandung 5 der Ofentür festgeklemmt ist.

Die Drucklasche 14 greift mit ihrem der Dichtleiste 3 zugewandten, im Querschnitt U-förmig ausgebildeten Ende 21 über die Dichtleiste 3 und überträgt damit den von der Druckfeder 13 auf die Drucklasche 14 ausgeübten Druck auf die Dichtleiste 3 (und zwar etwa senkrecht zur Dichtungsfläche zwischen Dichtleiste 3 und Ofenrahmen 1).

Um die Gleitführung der Drucklasche 14 zu verbessern, ist die Drucklasche mit zwei seitlichen Führungszapfen 22 versehen, die die Winkellasche 12 seitlich umgreifen. Die Winkellasche 12, deren Schenkel 23 das Widerlager für die Druckfeder 13 bildet und deren zweiter Schenkel 24 etwa parallel zum Bolzen 7 der Hakenschraube 6 verläuft, bildet mit diesem Schenkel 24 eine zusätzliche Gleitführung für die mit den Führungszapfen 22 versehene Drucklasche 14. Außerdem weist dieser Schenkel 24 eine Aussparung 25 auf, durch die der zweite Bolzen 8 der Hx':enschraube hindurchgreift. Mit seinem freien F ide, d. h. mit den die Aussparung 25 uegrenzenden Stegen 26, 27, liegt der Schenkel 24 der Winkellasche 12 an der Stirnseite des Schenkels 20 der Dichtlamelle 2 und an der Stirnseite der Flachleiste 18 an.

Die Montage und Funktion der in den Fig. 2 und 3 dargestellten Dichtungseinrichtung sind wie folgt :
Die Hakenschraube 6 wird mit ihrem Bolzen 8 durch die Bohrung 16 der Wandung 5 der Ofentür hindurchgesteckt und mittels der Mutter 17 gesichert, sodaß die Dichtlamelle 2 und die Flachleiste 18 zunächst lose an der Wandung 5 der Ofentür festgelegt sind. Sodann werden die Drucklasche 14, die Druckschraube 13, die Winkella- . sche 12 und die Stellmutter 11 auf den Bolzen 7 . der Hakenschraube 6 aufgesetzt. Durch Anziehen der Stellmutter 11 wird dann über die Winkellasche 12 die Dichtlamelle 2 (und gleichzeitig auch die Flachleiste 18) so weit in Richtung auf den Ofenrahmen 1 verschoben, bis die Druckfeder 13 ausreichend komprimiert ist und die Dichtleiste 3 mit dem erforderlichen Druck am Ofenrahmen 1 anliegt. Der Schenkel 19 der Dichtlamelle 2 steht hierbei etwa rechtwinklig zur Dichtleiste 3. Nun wird die Mutter 17 angezogen und dadurch der Schenkel 20 der Dichtlamelle 2 zwischen der Flachleiste 18 und der Wandung 5 der Ofentür festgeklemmt.

Bei dem in Fig. 4 dargestellten weiteren Ausführungsbeispiel der Erfindung sind die Bauelemente, die denen des Ausführungsbeispieles der Fig. 2 und 3 entsprechen, mit denselben Bezugszeichen bezeichnet und werden nicht gesondert erläutert. Abweichend von der Ausführung der Fig. 2 und 3 wird bei der Variante entsprechend Fig. 4 das Widerlager für die Druckfeder 13 durch eine innerhalb der Winkellasche 12 auf dem Bolzen 7 der Hakenschraube 6 angeordnete Stellmutter 28 gebildet. Bei dieser Ausführung können die Verstellung der Dichtlamelle 2 und die Einstellung der Vorspannung der Druckfeder 13 unabhängig voneinander durchgeführt werden. Durch Betätigen der Stellmutter 11 läßt sich über die Winkellasche 12 der Schenkel 20 der Dichtlamelle 2 mehr oder weniger dem Ofenrahmen 1 nähern. Mittels der Stellmutter 28 kann der über die Drucklasche 14 auf die Dichtleiste 3 ausgeübte Federdruck auf den gewünschten Wert eingestellt werden. Diese Ausführung ermöglicht es damit auch, nachträglich die Federvorspannung (mittels der Stellmutter 28) zu ändern, ohne hierfür die Einspannung des Schenkels 20 der Dichtlamelle 2 an der Wandung 5 der Ofentür (mittels der Mutter 17) lösen zu müssen.

Auch bei dem in Fig. 5 dargestellten weiteren Ausführungsbeispiel sind gleiche Bauteile mit denselben Bezugszeichen versehen und werden nicht gesondert erläutert. Das Widerlager für die Druckfeder 13 wird hier durch eine Stellmutter 29 gebildet, die auf einer mit Außengewinde versehenen Gewindehülse 30 sitzt, die ihrerseits verschiebbar auf dem Bolzen 7 der Hakenschraube 6 angeordnet ist und sich an der Winkellasche 12 abstützt. Bei diesem Ausführungsbeispiel werden damit die Winkellasche 12 und die Drucklasche 14 durch die Druckfeder 13 auseinandergespreizt. Beim Anziehen der Stellmutter 11 wird einerseits die Winkellasche 12 (und damit die Dichtlamelle 2) in Richtung auf den Ofenrahmen 1 verstellt und andererseits wird zugleich die Federspannung der Druckfeder 13 vergrößert (sofern die Dichtleiste 3 bereits in Anlage am Ofenrahmen 1 ist). Bei einer Betätigung der Stellmutter 29 wird lediglich die Vorspannung der Druckfeder 13 geändert.

Auch bei dem Ausführungsbeispiel gemäß Fig. 6 sind gleiche Bauteilemit denselben Bezugszeichen versehen.

Das Widerlager für die Druckfeder 13 wird hier durch eine mit Außengewinde versehene Gewindehülse 31 gebildet, die durch eine Durchgangsbohrung in der Winkellasche 12 frei hindurchgreift und eine zur Verstellung der Winkellasche dienende Stellmutter 32 trägt. Auf dem mit Gewinde versehenen Ende des Bolzens 7 der Hakenschraube 6 ist eine Stellmutter 33 angeordnet, die zur Längsverschiebung der Gewindehülse 31 gegenüber dem Bolzen 7 dient und mit der sich damit die Vorspannung der Druckfeder 13 einstellen läßt.

Fig. 7 zeigt schließlich noch eine besondere Ausgestaltung der Dichtlamelle 2. Am Übergang von der Dichtleiste 3 zum Schenkel 19 der Dichtlamelle 2 befindet sich eine Längsnut 34, durch die sich eine Querschnittsverjüngung des Schenkels 19 im Übergangsbereich ergibt. Infolgedessen ist die Dichtlamelle 2 an dieser Stelle leicht verformbar. Der Schenkel 19 der Dichtlamelle 2 kann infolgedessen bei Wärmedehnungen von Ofentür und Ofenrahmen seine Winkellage gegenüber der Dichtleiste 3 ändern. Dadurch wird ein Verkanten der Dichtleiste 3 vermieden und eine gleichbleibend gute Dichtwirkung zwischen der Dichtleiste 3 und dem Ofenrahmen 1 gewährleistet.

## Patentansprüche

1. Verkokungsofentür mit einer als umlaufendes Profil ausgebildeten Dichtlamelle, die eine mit einer Schneide zur Anlage am Ofenrahmen kommende Dichtleiste und ein mit einem Schenkel annähernd rechtwinklig an die Dichtleiste anschließendes, mit einem anderen Schenkel an der Ofentür befestigtes Dichtblech enthält, ferner mit auf die Dichtleiste drückenden winkelförmigen Drucklaschen sowie mit zwischen den Drucklaschen und an der Ofentür befestigten Widerlagern angeordneten Druckfedern, dadurch gekennzeichnet, daß Hakenschrauben (6) von T-förmigem Profil vorgesehen sind, die einen zur Halterung des Widerlagers (12; 28; 29; 31) und zur gleitbeweglichen Führung der Drucklasche (14) dienenden ersten Bolzen (7) aufweisen, ferner einen rechtwinklig zum ersten Bolzen (7) angeordneten, zur Befestigung der Hakenschraube (6) an der Ofentür dienenden zweiten Bolzen (8) sowie einen in Verlängerung des ersten Bolzens (7) vorgesehenen, zur Klemmbefestigung der Dichtlamelle (2) an der Ofentür dienenden Klemmansatz (9).

2. Verkokungsofentür nach Anspruch 1, dadurch gekennzeichnet, daß auf dem an seinem freien Ende mit Gewinde (10) versehenen ersten Bolzen (7) der Hakenschraube (6) eine Winkellasche (12) mittels einer Stellmutter (11) verstellbar angeordnet ist, wobei der parallel zu diesem ersten Bolzen (7) verlaufende Schenkel (24) dieser Winkellasche (12) eine zusätzliche Gleitführung für die Drucklasche (14) bildet, eine Aussparung (25) zum Durchgriff des zweiten Bolzens (8) aufweist und mit seinem freien Ende an der Stirnseite der Dichtlamelle (2) und einer auf der Dichtlamelle (2) aufliegenden Flachleiste (18) anliegt.

3. Verkokungsofentür nach Anspruch 2, dadurch gekennzeichnet, daß die Winkellasche (12) zugleich das Widerlager für die Druckfeder (13) bildet.

4. Verkokungsofentür nach Anspruch 2, dadurch gekennzeichnet, daß das Widerlager für die Druckfeder (13) durch eine innerhalb der Winkellasche 12 auf dem ersten Bolzen (7) angeordnete Stellmutter (28) gebildet wird.

5. Verkokungsofentür nach Anspruch 2, dadurch gekennzeichnet, daß das Widerlager für die Druckfeder (13) durch eine Stellmutter (29) gebildet wird, die auf einer mit Außengewinde versehenen Gewindehülse (30) sitzt, die ihrerseits verschiebbar auf dem ersten Bolzen (7) der Hakenschraube (6) angeordnet ist und sich an der Winkellasche (12) abstützt.

6. Verkokungsofentür nach Anspruch 2, dadurch gekennzeichnet, daß das Widerlager für die Druckfeder (13) durch eine mit Außengewinde versehene Gewindehülse (31) gebildet wird, die durch die Winkellasche (12) hindurchgreift und eine zur Verstellung der Winkellasche (12) dienende Stellmutter (32) trägt, während auf dem mit Gewinde versehenen Ende des ersten Bolzens (7) der Hakenschraube (6) eine zur Längsverschiebung der Gewindehülse (31) gegenüber dem ersten Bolzen (7) dienende Stellmutter (33) angeordnet ist.

7. Verkokungsofentür nach Anspruch 1, dadurch gekennzeichnet, daß die Drucklasche (14) einen zur Gleitführung der Drucklasche (14) auf dem ersten Bolzen (7) der Hakenschraube (6) dienenden, buchsenförmigen Ansatz (15) aufweist.

## Claims

1. Coke oven door with a sealing section which is constructed around its periphery and comprises a sealing strip which comes to rest with one edge on the oven frame and a sealing plate connected by one arm approximately at right angles to the sealing strip and fixed by another arm to the oven door, and also has angular pressure plates which press on the sealing strip and compression springs arranged between the pressure plates and abutments mounted on the oven door, characterised in that clip bolts (6) having a T-shaped profile are provided which have a first bolt (7) which serves to retain the abutment (12 ; 28 ; 29 ; 31) and to guide the pressure plate (14) so that it slidably movable, and a second bolt (8) which is arranged at right angles to the first bolt (7) and serves to fix the clip bolt (6) on the oven door, and a clamp attachment (9) which is provided as an extension of the first bolt (7) and serves to clamp the sealing section (2) onto the oven door.

2. Coke oven door as claimed in claim 1, characterised in that on the first bolt (7) of the clip bolt (6) which is provided with a screw thread (10) on its free end, an angular plate is arranged so as to be adjustable by means of a lock nut (11), and the arm (24) of this angular plate (12) which runs parallel to this first bolt (7) forms an additional guide for the pressure plate (14), has a recess (25) for the second bolt (8) and rests with its free end on the front face of the sealing section (2) and a flat strip (18) resting on the sealing section (2).

3. Coke oven door as claimed in claim.2, characterised in that the angular plate (12) also forms the abutment for the compression spring (13).

4. Coke oven door as claimed in claim 2, characterised in that the abutment for the compression spring (13) is formed by a lock nut (28) arranged on the first bolt (7) inside the angular plate (12).

5. Coke oven door as claimed in claim 2, characterised in that the abutment for the compression spring (13) is formed by a lock nut (29) which sits on a threaded sleeve (30) which is provided with an external thread and is in turn arranged so as to be movable on the first bolt (7) of the clip bolt (6) and is supported on the angular plate (12).

6. Coke oven door as claimed in claim 2, characterised in that the abutment for the compression spring (13) is formed by a threaded sleeve (31) which is provided with an external thread, passes through the angular plate (12) and carries a lock nut (32) which serves to adjust the angular plate (12), whilst a lock nut (33) which serves to displace the threaded sleeve (31) longitudinally relative to the first bolt (7) of the clip bolt (6) is arranged on the end of the first bolt (7) which is provided with a screw thread.

7. Coke oven door as claimed in claim 1, characterised in that the pressure plate (14) has a bush-like extension (15) which serves to guide the pressure plate (14) on the first bolt (7) of the clip bolt (6).

## Revendications

1. Porte de four de cokéfaction ou four à chambres équipée d'une lamelle d'étanchéité qui est conformée en profilé disposé sur le pourtour de cette porte et qui comprend une bande d'étanchéité, dont un bord effilé s'applique contre le . châssis du four, ainsi qu'une tôle d'étanchéité dont une aile forme un prolongement à peu près perpendiculaire à la bande d'étanchéité et dont une autre aile est fixée contre la porte du four, cette dernière étant par ailleurs équipée d'un couvre-joint de pression en cornière qui exerce une poussée sur la bande d'étanchéité, ainsi que d'un ressort de compression disposé entre ce couvre-joint et des butées fixées sur la porte du four, caractérisée en ce que des boulons (6) à tête en équerre, qui ont un profil en T, comprennent un premier goujon (7) destiné à tenir ladite butée (12 ; 28 ; 29 ; 31) et à guider le couvre-joint de pression (14) en lui autorisant des mouvements de coulissement, un second goujon (8) perpendiculaire au premier (7) et destiné à la fixation du boulon (6) sur la porte du four, ainsi qu'un talon de serrage (9) disposé dans le prolongement du premier goujon (7) et destiné à la fixation par serrage de la lamelle d'étanchéité (2) contre la porte du four.

2. Porte de four selon la revendication 1, caractérisée en ce qu'une plaquette en cornière (12) montée sur le premier goujon (7), dont l'extrémité libre comporte un filetage (10), est déplaçable au moyen d'un écrou de réglage (11), l'aile (24) de cette plaquette (12) qui est parallèle à ce premier goujon (7) formant un guide auxiliaire du coulissement du couvre-joint de pression (14), cette aile (24) comportant une échancrure (25) par laquelle passe le second goujon (8) et son extrémité libre s'appliquant contre la face de la lamelle d'étanchéité (2) et contre un fer plat (18) placé contre cette lamelle (2).

3. Porte de four selon la revendication 2, caractérisée en ce que ladite plaquette en cornière (12) forme également la butée du ressort de compression (13).

4. Porte de four selon la revendication 2, caractérisée en ce que la butée du ressort de compression (13) est formée d'un écrou de réglage (28) monté sur le premier goujon (7) à l'intérieur de la plaquette en cornière (12).

5. Porte de four selon la revendication 2, caractérisée en ce que la butée du ressort de compression (13) est formée d'un écrou de réglage (29) monté sur une douille filetée (30) qui est montée de son côté sur le premier goujon (7) du boulon (6) sur lequel elle est déplaçable et qui prend appui contre la plaquette en cornière (12).

6. Porte de four selon la revendication 2, caractérisée en ce que la butée du ressort de compression (13) est formée d'une douille filetée (31) qui passe à travers la plaquette en cornière (12) et supporte un écrou de réglage (32) permettant de déplacer cette dernière, un autre écrou de réglage (33) monté sur l'extrémité filetée du premier goujon (7) du boulon (6) à tête en équerre étant destiné à déplacer cette douille (31) le long de ce premier goujon (7).

7. Porte de four selon la revendication 1, caractérisée en ce que le couvre-joint de pression (14) comporte un épaulement (15) en forme de manchon destiné au guidage de son coulissement sur le premier goujon (7) du boulon (6) à tête en équerre.
